# EUROPÄISCHE PATENTSCHRIFT

(11) **EP 2 270 299 B1**
(45) Veröffentlichungstag und Bekanntmachung des Hinweises auf die Patenterteilung: **04.09.2013**
(21) Anmeldenummer: 10167340.8
(22) Anmeldetag: 25.06.2010
(51) Int. Cl.: E05F 11/38

(54) **Mitnehmer zur Anbindung einer Fensterscheibe an einen Fensterheber eines Kraftfahrzeugs**
Carrier for fixing a window pane to a window lifter of a motor vehicle
Curseur destiné au raccordement d'une vitre sur un lève-glace de véhicule automobile

(30) Priorität: 29.06.2009 DE 102009031565
(43) Veröffentlichungstag der Anmeldung: 05.01.2011
(73) Patentinhaber: Brose Fahrzeugteile GmbH & Co. KG, Coburg, 96450 Coburg (DE)
(72) Erfinder: Hampel, Klaus, 96450, Coburg (DE); Knorr, Jürgen, 96279, Weidhausen (DE); Langmann, Erik, 96450 Coburg (DE); Rattei, Michael, 96486, Lautertal (DE)
(74) Vertreter: Schröder, Christoph

(56) Entgegenhaltungen:
- DE-A1-102004 048 017
- DE-U1- 20 321 385
- US-A- 4 051 632
- US-A- 4 183 178

## Beschreibung

Die Erfindung betrifft einen Mitnehmer zur Anbindung einer Fensterscheibe an einen Fensterheber eines Kraftfahrzeugs gemäß dem Oberbegriff des Anspruchs 1.

Ein derartiger Mitnehmer ist über mindestens eine Führungsschiene einer Kraftfahrzeugtür oder Kraftfahrzeugkarosserie zugeordnet und weist einen Grundkörper sowie eine Scheibenaufnahme in Form eines Aufnahmekörpers auf, wobei der Grundkörper an der Führungsschiene des Fensterhebers geführt ist und die Fensterscheibe am Aufnahmekörper befestigt wird.

Die Anbindung der Fensterscheibe an die Scheibenaufnahme in Form des Aufnahmekörpers erfolgt dabei derart, dass sich die Fensterscheibe in mit dem Mitnehmer verbundenem Zustand entlang einer Scheibenebene erstreckt. Mit anderen Worten ist die Scheibenaufnahme zur Anbindung der Fensterscheibe an den Mitnehmer entlang einer Scheibenebene ausgebildet. Die Scheibenaufnahme definiert somit eine bestimmungsgemäße Position zur Anordnung der Fensterscheibe an dem Fensterheber, so dass sie in an sich bekannter Weise zum Verschließen einer Fensteröffnung verstellt werden kann.

Die Scheibenebene kann in diesem Zusammenhang auch zumindest leicht gekrümmt sein, entsprechend der Ausbildung und Formgebung der Fensterscheibe.

Die Führungsschiene (oder die Führungsschienen bei Verwendung einer Fensterheberanordnung mit mehreren Führungsschienen) erstreckt (bzw. erstrecken) sich hierbei im Wesentlichen parallel zur Scheibenebene und definieren eine Führung der Fensterscheibe entlang der Längserstreckung der Führungsschiene (oder der Führungsschienen).

Durch eine Einstellvorrichtung wird bei der Montage des Fensterhebers die räumliche Lage, insbesondere die Neigung der Fensterscheibe eingestellt, um ein exaktes Anliegen der Fensterscheibe an eine zugeordnete Dichtungskontur an der Fahrzeugkarosserie zu ermöglichen.

Ein exaktes, dichtendes Anliegen der Fensterscheibe an der Dichtungskontur ist insbesondere bei rahmenlosen Kraftfahrzeugtüren erforderlich, bei denen im Unterschied zu einer Kraftfahrzeugtür mit Rahmen, bei der die Fensterscheibe im Rahmen geführt ist und die Abdichtung zwischen dem Türrahmen und der Karosserie erfolgt, die Seitenscheibe im geschlossenem Zustand und bei geschlossener Kraftfahrzeugtür direkt an der Dichtungskontur der Fahrzeugkarosserie anliegt. Um eine zuverlässige Dichtung zu gewährleisten, muss die Fensterscheibe bei einer rahmenlosen Kraftfahrzeugtür daher im geschlossenen Zustand und bei geschlossener Kraftfahrzeugtür fest gegen die Dichtungskontur der Fahrzeugkarosserie drücken. Zu diesem Zweck wird die Fensterscheibe in Richtung der Dichtungskontur leicht vorgespannt und bewirkt somit den erforderlichen Anpressdruck.

### Stand der Technik

Aus der WO 99/57400 ist ein einstellbarer Mitnehmer zur Anbindung einer Fensterscheibe an einen Fensterheber einer Kraftfahrzeugtür bekannt, der über Führungsschienen der Kraftfahrzeugtür zugeordnet ist und im Wesentlichen aus einem an der Führungsschiene des Fensterhebers geführten Grundkörper und einem Aufnahmekörper besteht, in dem die Fensterscheibe eingespannt ist. Der Aufnahmekörper ist mittels einer zwischen dem Grundkörper und dem Aufnahmekörper vorgesehenen gelenkigen Verbindung zum Grundkörper verschwenkbar, indem ein durch ein Werkzeug betätigbares Einstellmittel die Stellung des Aufnahmekörpers zum Grundkörper direkt oder indirekt verändert.

Aus der DE 101 45 180 A1 ist ein einstellbarer Mitnehmer zur Anbindung einer Fensterscheibe an einen Fensterheber bekannt, der einen in einer Führungsschiene des Fensterhebers geführten Grundkörper und einen Aufnahmekörper zur Aufnahme der Fensterscheibe aufweist. Der Aufnahmekörper ist über ein Gelenk schwenkbar mit dem Grundkörper verbunden, wobei zu einer exakten Positionierung des Aufnahmekörpers bezüglich des Grundkörpers und damit zur Festlegung der Ausrichtung der Fensterscheibe Blockiermittel vorgesehen sind, die unter Vorspannung auf den Aufnahmekörper einwirken, so dass sie bei einem Verschwenken des Aufnahmekörpers gegenüber dem Grundkörper in eine Position bewegt werden, in der sie ein Zurückschwenken des Aufnahmekörpers in entgegen gesetzter Richtung blockieren und hierdurch die zuvor eingestellte Lage der Fensterscheibe erhalten.

Aus der US 4,183,178 ist bei einer Fensterheberanordnung eine Einstellbarkeit eines unteren Führungsteils in Fahrzeugquerrichtung bekannt. Das Führungsteil ist zweiteilig mit einem einer Fensterscheibe zugeordneten Flansch und einer einer Führungsstange zugeordneten Führungsteil ausgebildet, wobei über eine Langlochverbindung der Flansch in einer Richtung senkrecht zur Scheibenebene der Fensterscheibe gegenüber dem Führungsteil verstellt werden kann.

Die US 4,051,632 offenbart eine Verbindungsvorrichtung einer Fensterscheibe mit einem Führungsstab über ein Paar von Mitnehmern, von denen ein unterer Mitnehmer über eine Schraubenverbindung in einer Richtung senkrecht zur Scheibenebene der Fensterscheibe verstellbar ist.

Die DE 10 2004 048 017 A1 betrifft einen bahngesteuerten KFZ-Fensterheber, bei dem an einer entlang zweier Führungsschienen geführten Grundplatte ein Stabilisierungselement vorgesehen ist, das gegeneinander vorgespannte Gleitkörper aufweist.

Aus der DE 203 21 385 U1 ist eine Fensterheberanordnung bekannt, bei der an einem Mitnehmer ein Federelement vorgesehen ist, das aus einer entspannten Stellung in eine gegen die Führungsschiene vorgespannte Stellung unter gleichzeitiger Ausübung einer Anpresskraft auf den Mitnehmer ausgelenkt ist.

Die Anmelderin hat sich unter Bezugnahme auf die älteren nationalen Patentanmeldungen DE 10 2009 011 120 und GB 24 68 405 freiwillig eingeschränkt

### Aufgabenstellung

Der vorliegenden Erfindung liegt die Aufgabe zugrunde, ein exaktes Anlegen der Fensterscheibe an eine zugeordnete Dichtungskontur an einer Kraftfahrzeugkarosserie mit einfachen konstruktiven Mitteln, geringem Montageaufwand und wenigen Bauteilen zu gewährteisten.

Diese Aufgabe wird erfindungsgemäß durch die Merkmale des Anspruchs 1 gelöst.

Die erfindungsgemäße Lösung bewirkt mit einfachen konstruktiven Mitteln, geringem Montageaufwand und wenigen Bauteilen ein exaktes Anlegen der Fensterscheibe an eine zugeordnete Dichtungskontur an der Kraftfahrzeugkarosserie.

Die erfindungsgemäße Lösung geht von der Überlegung aus, die Einstellung des Mitnehmers in Y-Richtung des Kraftfahrzeugs, d.h. senkrecht zur Längserstreckung der Führungsschiene, unmittelbar an den Führungen des Mitnehmers an der Führungsschiene vorzunehmen, um so die Vorspannung der Fensterscheibe eines Fensterhebers insbesondere für rahmenlose Kraftfahrzeugtüren in Y-Richtung einzustellen, ohne dass es einer gelenkigen oder anderweitig verstellbaren Verbindung eines mehrteiligen, aus einem Grundkörper und einem Aufnahmekörper zusammengesetzten Mitnehmers bedarf. Dadurch kann dieser beispielsweise auch einteilig mit einem Aufnahmeschacht oder einer Klaue für die Fensterscheibe ausgebildet bzw. mit einer Andrückplatte versehen sein, die die Fensterscheibe gegen den Mitnehmer-Grundkörper drückt.

Die Y-Richtung bezeichnet in diesem Zusammenhang, entsprechend der üblicherweise in der Fahrzeugtechnik verwendeten Definition, die Fahrzeugquerrichtung eines Kraftfahrzeugs, während die X-Richtung die Fahrzeuglängsrichtung und die Z-Richtung die Fahrzeugvertikalrichtung bezeichnet.

In bestimmungsgemäß montierter Position erstreckt sich die Scheibenebene im Wesentlichen entlang der X- und Z-Richtung (wobei die Scheibenebene aufgrund der spezifischen Formgebung der Fensterscheibe auch geringfügig hiervon abweichen kann). Die Verstellbarkeit der mindestens einen Führungsklaue ist zumindest in einer Richtung senkrecht zu dieser Scheibenebene, also in Y-Richtung, vorgesehen, wobei zusätzlich auch eine Verstellbarkeit in weitere Richtungen gegeben ist.

Die Einstellvorrichtung weist an der verstellbaren Führungsklaue ausgebildete Einstellmittel auf, die sowohl senkrecht zur Längserstreckung der Führungsschiene (Y-Richtung) und in Richtung der Längserstreckung der Führungsschiene (Z-Richtung) translatorisch verstellbar sind.

Zur translatorischen Verstellung der Einstellmittel in Z-Richtung mit überlagerter Verstellung in Y-Richtung ist eine Keil- oder Kulissenführung für die Verstellung der Einstellmittel vorgesehen, indem die Keil- oder Kulissenführung winklig zur Längserstreckung der Führungsschiene verlaufend ausgebildet wird.

Darüber hinaus ermöglicht die Einstellung des Mitnehmers unmittelbar in dessen Führungen an der Führungsschiene
- eine translatorische, insbesondere lineare, Verstellung des Mitnehmers in Z-Richtung des Kraftfahrzeugs mit Überlagerung einer Verstellung in Y-Richtung durch die Verstellvorrichtung mit Keil- oder Kulissenführung,
- eine Rotations- oder Kippbewegung durch Verstellen einer verstellbaren Führungsklaue um eine nicht verstellbare Führungsklaue als Kippachse,
- eine kombinierte translatorische und rotatorische Verstellung bei der Anordnung von zwei verstellbaren, mit jeweils einer Einstellvorrichtung verbundenen Führungsklauen oder
- eine gegensinnige Verstellung von zwei verstellbaren Führungsklauen mittels einer gemeinsamen Verstellvorrichtung für große Kippwinkel.

Durch den Wegfall einer gelenkigen Verbindung zwischen einem aus einem Grundkörper und einem Aufnahmekörper zusammengesetzten Mitnehmer wird sowohl der Herstellungsaufwand für den im einfachsten Fall einteiligen Mitnehmer als auch der Montageaufwand durch eine einfache und variable Einstellung verringert sowie durch die kompakte Ausbildung des (einteiligen) Mitnehmers und dem Entfall von Keil- oder Gelenkverbindungen im Mitnehmer der für den Fensterheber erforderliche Bauraum in der Kraftfahrzeugtür verringert.

Eine derartig kombinierte Verstellung in Z- und Y-Richtung ermöglicht neben einer sehr einfachen Ausgestaltung der Verstellvorrichtung eine feinfühlige Verstellung in Y-Richtung in Abhängigkeit von dem Anteil der Y-Verschiebung bei einer Verstellung der verstellbaren Führungsklaue in Z-Richtung des Kraftfahrzeugs.

Zur Einstellung der Lage und Ausrichtung des Mitnehmers in Bezug auf die durch die Führungsschiene vorgegebene Abzugslinie der Fensterscheibe kann entweder die zweite Führungsklaue unverstellbar an der Führungsschiene geführt werden oder ebenfalls verstellbar ausgebildet sein, wodurch die Einstellmöglichkeiten erweitert werden.

Bei unverstellbar an der Führungsschiene geführter zweiter Führungsklaue wird eine translatorische, insbesondere lineare, Verstellung der beweglichen Führungsklaue in eine Kippbewegung des Mitnehmers um die unbewegliche Führungsklaue als Rotationsachse umgesetzt.

Bei zwei verstellbaren, zueinander beabstandet in Längsrichtung der Führungsschiene angeordneten Führungsklauen können beide verstellbaren Führungsklauen mit einer gemeinsamen Einstellvorrichtung oder jeweils mit einer Einstellvorrichtung verbunden werden. Ist eine beiden verstellbaren Führungsklauen zugeordnete gemeinsame Einstellvorrichtung vorgesehen, so kann je nach Ausgestaltung der Einstellvorrichtung eine gleichsinnige oder gegensinnige Verstellung der verstellbaren Führungsklauen sowie bei Betätigung der Einstellvorrichtung ein unterschiedlicher Verstellweg durch entsprechende Ausgestaltung eines oder mehrerer in die Einstellvorrichtung integrierter Verstellgetriebe erfolgen.

Bei gegensinnig zueinander verstellbaren Führungsklauen ist eine Erweiterung des Schwenkwinkels beim Verstellen der verstellbaren Führungsklauen gegeben, so dass die Lage und Ausrichtung des Mitnehmers in einem großen Bereich verändert werden kann. Dies ist insbesondere dann vorteilhaft, wenn der Mitnehmer mit verstellbaren Fensterhebern für unterschiedliche Fahrzeugtypen eingesetzt wird, so dass eine besonders kostengünstige Herstellung und einfache Lagerhaltung von mit derartigen Mitnehmern ausgerüsteten Fensterhebern gewährleistet ist.

Der Mitnehmer weist einen Grundkörper auf, der über die mindestens zwei Führungsklauen an der Führungsschiene des Fensterhebers geführt ist und durch einen mit dem Grundkörper verbundenen Aufnahmekörper zur Aufnahme der Fensterscheibe.

Da bei der erfindungsgemäßen Lösung keine Relativverstellung zwischen dem Grundkörper und dem Aufnahmekörper erfolgt, kann der Aufnahmekörper sehr einfach gestaltet werden. So kann der Aufnahmekörper beispielsweise aus einem einfachen in einem einteiligen Grundkörper angeordneten Aufnahmeschacht oder aus einer Andruckplatte bestehen, die gegen eine Seitenfläche des Mitnehmers gedrückt wird, so dass die Fensterscheibe zwischen dem Grundkörper und der Andruckplatte eingeklemmt wird.

Für eine translatorische, insbesondere lineare, Verstellbewegung weist die Führungsklauenaufnahme zwei parallel zueinander verlaufende und beabstandet zueinander angeordnete Führungsschenkel mit daran angeordneten Führungen und der bewegliche Führungsklauenteil einen Verstellkörper mit in die Führungen eingreifenden und gleitend in den Führungen verstellbaren Gegenführungen auf.

Für eine translatorische Verstellung bestehen in einer ersten Ausführungsform die Führungen und Gegenführungen aus Kulissenführungen mit Nuten bzw. Stegen und darin gleitend geführten Stegen bzw. Nuten.

In einer zweiten Ausführungsform sind die Führungen als in den Führungsschenkeln ausgebildete, winklig zur Längserstreckung der Führungsschiene verlaufende Kastenprofile sowie eine zwischen den Führungsschenkeln angeordnete Führungszunge mit einer parallel zum Verlauf der Kastenprofile ausgerichteten Führungsfläche und die Gegenführungen als in die Kastenprofile eingreifende, vom Verstellkörper abstehende Führungsstege sowie eine an der Führungsfläche der Führungszunge anliegende und auf diese bei einer Verstellung des beweglichen Führungsklauenteils entlang gleitende bewegliche Führungsfläche ausgebildet.

In dieser zweiten Ausführungsform bilden die Einstellmittel größere Stütz- und Führungsflächen in Y-Richtung des Kraftfahrzeugs und damit eine verbesserte translatorische Führung zum Verstellen des Mitnehmers aus.

In bevorzugter Ausgestaltung weist die Einstellvorrichtung eine Werkzeugaufnahme für ein Drehwerkzeug und ein Verstellgetriebe auf, das eine Drehung des Drehwerkzeugs in eine translatorische Verstellbewegung des Einstellmittels umformt.

Das Verstellgetriebe kann vorzugsweise als Schraubengetriebe ausgebildet sein, das eine mit dem Grundkörper verbundene oder im Grundkörper ausgebildete Verstelllasche mit einem Innengewinde und eine über die Werkzeugaufnahme verstellbare Verstellschraube aufweist, deren Außengewinde mit dem Innengewinde der Verstelllasche in Eingriff steht und deren Schraubenschaft mit einem Koppelring versehen ist, der in eine Koppelnut einer mit der verstellbaren Führungsklaue verbundenen Koppelklaue eingreift.

Hierfür kann die Werkzeugaufnahme als Innenmehrkant ausgebildet werden, in den ein mit einem Außenmehrkant versehenes Drehwerkzeug eingreift, so dass eine sehr feinfühlige Einstellung der mindestens einen verstellbaren Führungsklaue gewährleistet ist.

Vorzugsweise ist die Werkzeugaufnahme parallel zur Längserstreckung der Führungsschiene derart ausgerichtet, dass das Drehwerkzeug von der Schachtöffnung oder vom Schachtboden der Kraftfahrzeugtür in die Werkzeugaufnahme einsetzbar ist, so dass eine Einstellung der Lage und Ausrichtung des Mitnehmers in Bezug auf die durch die Führungsschiene vorgegebene Abzugslinie der Fensterscheibe im fertig montierten Zustand des Fensterhebers möglich ist und dadurch eine optimale Anlage der Fensterscheibe insbesondere an der Dichtungskontur der Fahrzeugkarosserie bei einer rahmenlosen Fensterscheibe sichergestellt ist.

Weitere wichtige Merkmale und Vorteile der Erfindung ergeben sich aus den Unteransprüchen, aus den Zeichnungsfiguren und der zugehörigen Figurenbeschreibung.

### Ausführungsbeispiel

Anhand eines in der Zeichnung dargestellten Ausführungsbeispieles und der nachfolgenden Beschreibung der Zeichnungsfiguren sollen der der Erfindung zugrunde liegende Gedanke und weitere Varianten der erfindungsgemäßen Lösung näher erläutert werden. Es zeigen:
- Fig. 1 bis 3: verschiedene perspektivische Ansichten einer ersten Ausführungsform des erfindungsgemäßen Mitnehmers mit einer festen und einer verstellba- ren Führungsklaue;
- Fig. 4 und 5: perspektivische Vorder- und Rückseitenansichten der ersten Ausfüh- rungsform des erfindungsgemäßen Mitnehmers mit einer Explosionsdar- stellung der verstellbaren Führungsklaue;
- Fig. 6: einen Längsschnitt durch die erste Ausführungsform des erfindungsge- mäßen Mitnehmers in einer ersten Einstellung der verstellbaren Füh- rungsklaue;
- Fig. 7: einen Längsschnitt durch die erste Ausführungsform des erfindungsge- mäßen Mitnehmers in einer zweiten Einstellung der verstellbaren Füh- rungsklaue;
- Fig. 8 bis 11: perspektivische Vorder- und Rückseitenansichten einer zweiten Ausfüh- rungsform des erfindungsgemäßen Mitnehmers mit einer teilweisen Exp- losionsdarstellung einer verstellbaren Führungsklaue;
- Fig. 12: eine perspektivische Teilansicht der verstellbaren Führungsklaue des Mitnehmers in der zweiten Ausführungsform und
- Fig. 13: einen Längsschnitt durch die zweite Ausführungsform des Mitnehmers mit darin eingespannter Fensterscheibe und in die Werkzeugaufnahme der Verstelleinrichtung eingesetztem Drehwerkzeug.

Der in den Fig. 1 bis 5 perspektivisch dargestellte Mitnehmer weist einen Grundkörper 3 und einen fest mit dem Grundkörper verbundenen Aufnahmekörper 4 auf, der zwei über eine Verbindungslasche 43 miteinander verbundene Aufnahmebacken 41, 42 enthält, zwischen denen eine Fensterscheibe 2 eingespannt und mittels einer Arretiervorrichtung 44 fest mit dem Aufnahmekörper 4 verbunden wird. Der Grundköper 3 ist an einer in Fig. 1 gestrichelt dargestellten Führungsschiene 1 gelagert und in Längsrichtung der Führungsschiene 1 zum Anheben und Absenken der Fensterscheibe 2 verschiebbar, wobei die Verstellung des Mitnehmers an der Führungsschiene 1 über einen nicht näher dargestellten Seilzug erfolgt, der mit einem Nippel versehen ist, der in eine Nippelkammer 30 im Grundkörper 3 eingelegt und so mit dem Mitnehmer verbunden wird. Mittels einer ebenfalls nicht dargestellten Antriebseinrichtung wird der Mitnehmer translatorisch entlang der Führungsschiene 1 verstellt. Der die Führungsschiene 1 und den Mitnehmer 3, 4 enthaltende Fensterheber wird in einer Kraftfahrzeugtür und insbesondere in eine rahmenlose Kraftfahrzeugtür zum Anheben und Absenken der Fensterscheibe 2 eingebaut.

Die Fensterscheibe 2 definiert eine Scheibenebene, entlang derer sie sich in mit dem eine Scheibenaufnahme verwirklichenden Aufnahmekörper 4 des Mitnehmers verbundenen Zustand erstreckt.

Um sicherzustellen, dass bei einer rahmenlosen Kraftfahrzeugtür die Fensterscheibe fest dichtend an der Dichtungskontur der Kraftfahrzeugkarosserie anliegt, wird die Fensterscheibe 2 in Richtung auf die Dichtungskontur vorgespannt, so dass bei geschlossener Fensterscheibe 2 und geschlossener Kraftfahrzeugtür ein ausreichender Anpressdruck der Fensterscheibe 2 an die Dichtungskontur auch bei höheren Geschwindigkeiten und damit einem entsprechenden Überdruck im Fahrzeuginnenraum gewährleistet ist. Die fest dichtende Anlage der Fensterscheibe 2 an der Dichtungskontur der Kraftfahrzeugkarosserie wird sowohl durch eine entsprechende Ausrichtung der Abzugslinie der Fensterscheibe 2 in Bezug auf die Dichtungskontur der Kraftfahrzeugkarosserie als auch durch eine entsprechende Neigung der Fensterscheibe 2 zur Dichtungskontur hin erreicht.

Gemäß Fig. 1 weist die gestrichelt dargestellte Führungsschiene 1 ein Profil auf, das von zwei am Grundkörper 3 beabstandet zueinander angeordneten Führungsklauen 5, 6 um- bzw. hintergriffen wird und somit eine sichere Führung des Mitnehmers 3, 4 und damit der Fensterscheibe 2 an der Führungsschiene 1 des Fensterhebers gewährleistet. Während die eine - im Ausführungsbeispiel obere - Führungsklaue 6 fest am Grundkörper 3 des Mitnehmers ausgebildet ist, ist die - im Ausführungsbeispiel untere - Führungsklaue 5 verstellbar mit einer Verstellkomponente senkrecht zur Längserstreckung der Führungsschiene 1, d. h. bei in eine Kraftfahrzeugtür eingebautem Fensterheber in Y-Richtung des Kraftfahrzeugs, verstellbar. Zu diesem Zweck weist die verstellbare Führungsklaue 5 gemäß den Fig. 2 bis 5 eine unter einem Winkel zur Führungsschiene 1 verlaufende Kulissenführung 52, 53 auf, die aus Kulissenführungsnuten 52 in Führungsschenkeln 56, 57 einer als Teil des Grundkörpers 3 des Mitnehmers ausgebildeten Führungsklauenaufnahme 50 und in die Kulissenführungsnuten 52 gleitend eingreifenden Kulissenführungsstegen 53 in einem Verstellkörper 58 eines beweglichen Führungsklauenteils 51 der verstellbaren Führungsklaue 5 besteht. Durch diese Ausgestaltung der Kulissenführung 52, 53 wird die verstellbare Führungsklaue 5 in Z-Richtung, d. h. in Richtung der Hochachse des Kraftfahrzeugs und damit bei entsprechender Ausrichtung der Führungsschiene 1 in Richtung der Längserstreckung der Führungsschiene 1 mit einer Überlagerung in Y-Richtung des Kraftfahrzeugs, d. h. senkrecht zur Längserstreckung der Führungsschiene 1, verstellt.

Zum Verstellen der verstellbaren Führungsklaue 5 dient ein Verstellgetriebe 7, das aus einer Verstellschraube 71 mit einem Außengewinde 73, einer fest bzw. einteilig mit dem Grundkörper 3 des Mitnehmers verbundenen Verstelllasche 72 mit einem Innengewinde 74, einem an der Verstellschraube 71 ausgebildeten Koppelring 75 und einer Koppelnut 77 in einer Koppelklaue 76, die am Verstellkörper 58 des beweglichen Führungsklauenteils 51 der verstellbaren Führungsklaue 5 ausgebildet ist.

In den Schienenumgriff der verstellbaren Führungsklaue 5 und der festen Führungsklaue 6 wird ein Gleiteinsatz 9 zur Verbesserung der Gleiteigenschaften der Führungsklauen 5, 6 an der Führungsschiene 1 eingesetzt.

Das dem Koppelring 75 entgegen gesetzte Ende der Verstellschraube 71 weist eine Werkzeugaufnahme 70 auf, die einen Innenmehrkant, insbesondere eine Torx-Aufnahme, aufweist, in die ein Drehwerkzeug 8, insbesondere in Form eines Torx-Werkzeuges, einsetzbar ist. Durch Drehung des Drehwerkzeuges 8 in der einen oder anderen Drehrichtung wird die Verstellschraube 71 des Verstellgetriebes 7 in der entsprechenden Richtung verdreht, so dass durch den Eingriff des Außengewindes 73 der Verstellschraube 71 in das Innengewinde 74 der fest mit dem Grundkörper 3 verbundenen Verstelllasche 72 die Verstellschraube 71 in Richtung des in Fig. 1 eingetragenen Doppelpfeiles angehoben oder abgesenkt wird. Dabei wird der Koppelring 75 ebenfalls angehoben oder abgesenkt. In Folge des Eingriffs des Koppelringes 75 in die Koppelnut 77 der Koppelklaue 76 wird die Koppelklaue 76 zusammen mit dem beweglichen Führungsklauenteil 51 angehoben bzw. abgesenkt, wobei infolge der Kulissenführung 52, 53 mit den Kulissenführungsnuten 52 und den Kulissenführungsstegen 53 die verstellbare Führungsklaue 5 in Z-Richtung des Kraftfahrzeuges mit überlagerter Verstellbewegung in Y-Richtung des Kraftfahrzeugs verstellt und dadurch der Mitnehmer um die feste, obere Führungsklaue 6 verschwenkt wird. Durch die langgestreckte Koppelklaue 76 wird sichergestellt, dass der Koppelring 75 bei der Y-Z-Verstellbewegung in Eingriff mit der Koppelnut 77 bleibt.

Durch die Ausrichtung der Werkzeugaufnahme 70 in Richtung der Längserstreckung der Führungsschiene 1 wird erreicht, dass das Drehwerkzeug 8 beispielsweise durch den oberen Schlitz des Türschachtes eingeführt und dadurch die Einstellung der Lage und Ausrichtung der Fensterscheibe 2 im vollständig montierten Zustand des Fensterhebers bei fest montierter Innenverkleidung der Kraftfahrzeugtür erfolgen kann. Alternativ ist eine Einstellung durch den Boden des Türschachtes möglich, wenn eine entsprechend verschließbare Öffnung am Türboden angebracht ist.

Die Verstellung der unteren, verstellbaren Führungsklaue 5 wird anhand der in den Fig. 6 und 7 dargestellten Längsschnitte durch den Mitnehmer verdeutlicht.

Fig. 6 zeigt den Mitnehmer in einer Ausgangsstellung, in der sich die untere, verstellbare Führungsklaue 5 in einem Abstand x von dem mit dem Grundkörper 3 verbundenen Aufnahmekörper 4 befindet. Bei dieser Einstellung befindet sich der bewegliche Führungsklauenteil 51 in einer unteren Position in Bezug auf die Führungsklauenaufnahme 50. Durch Betätigen des Drehwerkzeugs 8 wird die Verstellschraube 71 in Bezug auf die Verstelllasche 72 angehoben, das heißt der Koppelring 75 wird zur Verstelllasche 72 bewegt und damit die Koppelklaue 76 zusammen mit dem beweglichen Führungsklauenteil 51 entlang der Kulissenführungen 52, 53 in Z-und Y-Richtung des Kraftfahrzeugs angehoben bis die in Fig. 7 dargestellte Position erreicht ist, in der der bewegliche Führungsklauenteil 51 mit dem darin eingesetzten Gleitelement 9, das die Führungsschiene umgreift, einen Abstand x + α vom Aufnahmekörper 4 des Mitnehmers aufweist. Die strichpunktierte Linie verdeutlicht, dass dabei ein Schwenkwinkel gegenüber der durch den Verlauf der Führungsschiene 1 vorgegebenen Abzugslinie der Fensterscheibe 2 auftritt, da infolge der Verstellung der verstellbaren Führungsklaue 5 und der festen Führungsklaue 6 eine entsprechende Schwenkung des Grundkörpers 3 des Mitnehmers um die feste Führungsklaue 6 auftritt.

Anstelle der Kulissenführungen 52, 53 kann eine kombinierte Kulissen- und Keilführung zur Verstellung einer verstellbaren Führungsklaue 5' in Z-Richtung mit einer Überlagerung der Verstellbewegung in Y-Richtung entsprechend dem nachstehend anhand der Fig. 8 bis 13 beschriebenen Ausführungsbeispiel vorgesehen werden.

Das in den Fig. 8 bis 13 dargestellte Ausführungsbeispiel stimmt mit dem vorstehend anhand der Fig. 1 bis 7 beschriebenen Ausführungsbeispiel mit Ausnahme der Ausbildung der Einstellmittel der beweglichen Führungsklaue 5' überein, so dass bezüglich der übereinstimmenden Bauteile auf die vorstehende Beschreibung verwiesen wird, wobei in den Fig. 8 bis 13 für dieselben Bauteile Bezugsziffern verwendet wurden, die mit den Bezugsziffern der in den Fig. 1 bis 7 dargestellten Bauteile übereinstimmen.

Das in den Fig. 8 bis 13 dargestellte Ausführungsbeispiel zeichnet sich durch verbesserte Führungs- und Gleiteigenschaften aus, da die mit dem Mitnehmer 3, 4 verbundene Führungsklauenaufnahme 50' und der bewegliche, verstellbare Führungsklauenteil 51' größere Führungs- und Gleitflächen aufweisen.

Fig. 8 zeigt in einer isometrischen Darstellung mit Explosionsdarstellung der beweglichen Führungsklaue 5' die einteilig mit dem Grundkörper 3 des Mitnehmers 3, 4 verbundene Führungsklauenaufnahme 50', die aus zwei parallel zueinander angeordneten und zueinander beabstandeten Führungsschenkeln 56', 57' und einer zwischen den Führungsschenkeln 56', 57' angeordneten Führungszunge 54' besteht, die mittig zwischen den Führungsschenkeln 56', 57' und beabstandet zu diesen angeordnet ist. In den Führungsschenkeln 56', 57' ist ein kastenförmiger Führungskanal 52' ausgebildet, der winklig zum Verlauf der Führungsschiene 1, d.h. winklig zur Abzugsrichtung des Mitnehmers 3, 4 und damit der mit dem Mitnehmer 3, 4 verbundenen Fensterscheibe 2 verlaufend ausgerichtet ist.

Der in der Führungsklauenaufnahme 50' einsetzbare bewegliche Führungsklauenteil 51' besteht aus einem Verstellkörper 58', in dem eine abgewinkelte Ausnehmung zur Aufnahme des Gleit- und Führungsteils 9 angeordnet ist und der seitlich abstehende, voneinander weg gerichtete Führungsstege 53' aufweist, die gleitend in die Führungskanäle 52' der Führungsstege 56', 57' eingreifen. Vom Verstellkörper 58' stehen im Wesentlichen senkrecht die Koppelklauen 76 ab, die mit dem Verstellgetriebe 71, 72, 75 zusammenwirken. Zusätzlich weist der bewegliche Führungsklauenteil 51' am Verstellkörper 58' eine Gegen-Führungsfläche 55' auf, die mit der Führungsfläche der Führungszunge 54' der Führungsklauenaufnahme 50' korrespondiert.

Durch die kastenförmigen Führungskanäle 52' und die großflächige Führungsfläche 55' in Verbindung mit der Führungszunge 54' ist eine große Gleit- und Führungsfläche gegeben, die die Gleit- und Führungseigenschaften der verstellbaren Führungsklaue 5' des zweiten Ausführungsbeispiels gegenüber dem ersten Ausführungsbeispiel erhöht.

Die anhand der Fig. 1 bis 13 vorstehend beschriebenen Ausführungsbeispiele lassen zahlreiche Varianten zu, von denen nachstehend einige kurz umrissen werden.

Anstelle einer Kulissenführung 52, 53 kann eine Keilführung zur Verstellung der verstellbaren Führungsklaue 5 in Z-Richtung mit einer Überlagerung in Y-Richtung vorgesehen werden.

Durch Variation des Winkels, den die Führungskulisse 52, 53 mit der Abzugslinie des Fensterhebers einschließt, kann das Maß der Verstellung der beweglichen Führungsklaue 5 in Y-Richtung, das der Verstellung in Z-Richtung überlagert wird, verändert werden. Dadurch kann bei gleichem Verstellweg in Z-Richtung das Maß des Verstellwinkels, mit dem der Grundkörper 3 gegenüber der Führungsschiene 1 um die die feste Führungsklaue 6 verschwenkt wird, vergrößert bzw. verkleinert werden bzw. die Feinstufigkeit der Verstellbewegung erhöht oder verringert werden.

Wird anstelle einer fest mit dem Grundkörper 3 verbundenen oberen Führungsklaue 6 ebenfalls eine verstellbare Führungsklaue vorgesehen, so kann die Art der Verstellung des Mitnehmers 3, 4 gegenüber der Führungsschiene 1 weiter variiert und bedarfsweise der Schwenkwinkel, mit dem der Mitnehmer 3, 4 gegenüber der Führungsschiene 1 verschwenkt werden kann, vergrößert werden.

Werden beide verstellbaren Führungsklauen 5, 5', 6 mit einer eigenen Einstellvorrichtung verbunden, so kann neben einer rein translatorischen Verstellung des Mitnehmers in Y-Richtung des Kraftfahrzeugs eine Verstellung mit großem Schwenkwinkel durchgeführt werden, in dem die verstellbaren Führungsklauen 5, 5', 6 gegensinnig zueinander verstellt werden.

### Bezugszeichenliste

- 1: Führungsschiene
- 2: Fensterscheibe
- 3: Mitnehmer-Grundkörper
- 4: Mitnehmer-Aufnahmekörper
- 5, 5', 6: Führungsklauen
- 7: Verstellgetriebe
- 8: Drehwerkzeug
- 9: Gleiteinsatz
- 30: Nippelkammer
- 41, 42: Aufnahmebacken
- 43: Verbindungslasche
- 44: Arretiervorrichtung
- 50, 50': Führungsklauenaufnahme
- 51, 51': Bewegliches Führungsklauenteil
- 52: Kulissenführungsnut
- 52': Führungskanäle
- 53: Kulissenführungssteg
- 53': Führungsstege
- 54': Führungszunge
- 55': Gegen-Führungsfläche
- 56, 57,: Führungsschenkel
- 56', 57' 58, 58': Verstellkörper
- 70: Werkzeugaufnahme
- 71: Verstellschraube
- 72: Verstelllasche
- 73: Außengewinde
- 74: Innengewinde
- 75: Koppelring
- 76: Koppelklaue
- 77: Koppelnut

## Patentansprüche

1. Mitnehmer zur Anbindung einer Fensterscheibe (2) an einen Fensterheber eines Kraftfahrzeugs, mit einem Grundkörper (3),
- am Grundkörper (3) angeordneten, in Längsrichtung einer Führungsschiene (1) des Fensterhebers zueinander beabstandeten Führungsklauen (6, 5, 5') zur Führung des Mitnehmers an der Führungsschiene (1),
- einer mit dem Grundkörper verbundenen Scheibenaufnahme (4) zum Verbinden der Fensterscheibe (2) mit dem Mitnehmer, wobei sich die Fensterscheibe (2) in mit dem Mitnehmer verbundenem Zustand entlang einer Scheibenebene erstreckt, und
- einer Einstellvorrichtung zum Einstellen der Lage und/oder Ausrichtung der Fensterscheibe (2) in Bezug auf die Führungsschiene (1),
**dadurch gekennzeichnet,**
**dass** mindestens eine Führungsklaue (5, 5') zumindest in einer im Wesentlichen senkrecht zur Scheibenebene der Fensterscheibe (2) gerichteten Richtung senkrecht zur Längserstreckung der Führungsschiene (1) und in Richtung der Längserstreckung der Führungsschiene (1), bezüglich des Grundkörpers (3) verstellbar ist, wobei die Einstellvorrichtung (7; 50 - 53; 50' - 55') an der verstellbaren Führungsklaue (5, 5') ausgebildete Einstellmittel (50 - 53; 50' - 55') aufweist, die sowohl senkrecht zur Längserstreckung der Führungsschiene (Y-Richtung als auch in Richtung der Längserstreckung der Führungsschiene (Z-Richtung) bezüglich des Grundkörpers (4) translatorisch verstellbar sind,
indem eine winklig zur Längserstreckung der Führungsschiene (1) verlaufende Keil- und/oder Kulissenführung (52, 53; 52' - 55') zur translatorischen Verstellung des Einstellmittels (50 - 53; 50' - 55') vorgesehen ist.

2. Mitnehmer nach Anspruch 1, **dadurch gekennzeichnet, dass** die verstellbare Führungsklaue (5, 5') translatorisch, insbesondere linear, verstellbar ist.

3. Mitnehmer nach Anspruch 1, **dadurch gekennzeichnet, dass** die verstellbare Führungsklaue (5, 5') translatorisch, insbesondere linear, in Z-Richtung des Kraftfahrzeugs mit überlagerter translatorischer, insbesondere linearer, Verstellung in Y-Richtung des Kraftfahrzeugs verstellbar ist.

4. Mitnehmer nach mindestens einem der vorangehenden Ansprüche, **dadurch gekennzeichnet, dass** eine zweite Führungsklaue (6) unverstellbar an der Führungsschiene (1) geführt ist.

5. Mitnehmer nach mindestens einem der vorangehenden Ansprüche, **gekennzeichnet durch** zwei verstellbare und mit mindestens einer Einstellvorrichtung verbundene Führungsklauen.

6. Mitnehmer nach Anspruch 5, **dadurch gekennzeichnet, dass** die verstellbaren Führungsklauen
- unabhängig voneinander verstellbar und mit jeweils einer Einstellvorrichtung verbunden sind oder
- gegensinnig verstellbar mit einer Einstellvorrichtung verbunden sind.

7. Mitnehmer nach mindestens einem der vorangehenden Ansprüche, **gekennzeichnet durch** den Grundkörper (3), der über die mindestens zwei Führungsklauen (5, 5'; 6) an der Führungsschiene (1) des Fensterhebers geführt ist und **durch** einen mit dem Grundkörper (3) verbundenen Aufnahmekörper (4) zur Aufnahme der Fensterscheibe (2).

8. Mitnehmer nach einem der vorangehenden Ansprüche, **dadurch gekennzeichnet, dass** die Einstellmittel (50 - 53; 50' - 55') eine Führungsklauenaufnahme (50, 50'), die mit dem Grundkörper (3) verbunden oder am Grundkörper (3) ausgebildet ist, und ein in der Führungsklauenaufnahme (50, 50') translatorisch geführtes, bewegliches Führungsklauenteil (51, 51') enthalten, wobei die Führungsklauenaufnahme (50, 50') bevorzugt zwei parallel zueinander verlaufende und beabstandet zueinander angeordnete Führungsschenkel (56, 57; 56', 57') mit daran angeordneten Führungen (52; 52', 54') und der bewegliche Führungsklauenteil (51, 51') bevorzugt einen Verstellkörper (58) mit in die Führungen (52; 52', 54') eingreifenden und gleitend in den Führungen (52, 52', 54') verstellbaren Gegenführungen (53; 53', 55') aufweisen.

9. Mitnehmer nach Anspruch 8, **dadurch gekennzeichnet, dass**
- die Führungen und Gegenführungen als Kulissenführungen mit Nuten (52) bzw. Stegen und darin gleitend geführten Stegen (53) bzw. Nuten bestehen oder
- die Führungen als in den Führungsschenkeln (56, 57; 56', 57') ausgebildete, winklig zur Längserstreckung der Führungsschiene (1) verlaufende Kastenprofile (52') sowie eine zwischen den Führungsschenkeln (56', 57') angeordnete Führungszunge (54') mit einer parallel zum Verlauf der Kastenprofile (52') ausgerichteten Führungsfläche und die Gegenführungen als in die Kastenprofile (52') eingreifende, vom Verstellkörper (58') abstehende Führungsstege sowie eine an der Führungsfläche der Führungszunge (54') anliegende und auf diese bei einer Verstellung des beweglichen Führungsklauenteils (51') entlang gleitende bewegliche Führungsfläche ausgebildet sind, wobei die Führungszunge (54') beispielsweise mittig zwischen und beanstandet zu den Führungsschenkeln (56', 57') angeordnet ist.

10. Mitnehmer nach mindestens einem der vorangehenden Ansprüche, **dadurch gekennzeichnet, dass** die Einstellvorrichtung eine Werkzeugaufnahme (70) für ein Drehwerkzeug (8) und ein Verstellgetriebe (7) aufweist, das eine Drehung des Drehwerkzeugs (8) in eine translatorische Verstellbewegung des Einstellmittels (50 - 53; 50' - 55') umformt.

11. Mitnehmer nach Anspruch 10, **dadurch gekennzeichnet, dass** das Verstellgetriebe (7) als Schraubengetriebe ausgebildet ist, das eine mit dem Grundkörper (3) verbundene oder im Grundkörper (3) ausgebildete Verstelllasche (72) mit einem Innengewinde (74) und eine über die Werkzeugaufnahme (70) verstellbare Verstellschraube (71) aufweist, deren Außengewinde (73) mit dem Innengewinde (74) der Verstelllasche (72) in Eingriff steht und deren Schraubenschaft mit einem Koppelring (75) versehen ist, der in eine Koppelnut (77) einer mit dem beweglichen Führungsklauenteil (51) der verstellbaren Führungsklaue (5) verbundenen Koppelklaue (76) eingreift.

12. Mitnehmer nach Anspruche 10 oder 11, **dadurch gekennzeichnet, dass** die Werkzeugaufnahme (70) parallel zur Längserstreckung der Führungsschiene (1) derart ausgerichtet ist, dass das Drehwerkzeug (8) von der Schachtöffnung oder vom Schachtboden der Kraftfahrzeugtür in die Werkzeugaufnahme (70) einsetzbar ist, wobei die Werkzeugaufnahme (70) insbesondere aus einem Innenmehrkant besteht, in den ein mit einem Außenmehrkant versehenes Drehwerkzeug (8) eingreift.

## Claims

1. A carrier for connection of a window pane (2) to a window lifter of a motor vehicle, comprising
- a base body (3),
- guiding claws (6, 5, 5') for guiding the carrier on the guide rail (1), which are arranged on the base body (3) and are spaced from each other in longitudinal direction of a guide rail (1),
- a window pane holder (4) connected with the base body for connecting the window pane (2) with the carrier, wherein the window pane (2) in its condition connected with the carrier extends along a window plane, and
- an adjusting device for adjusting the position and/or orientation of the window pane (2) with respect to the guide rail (1),
**characterized in**
**that** at least one guiding claw (5, 5') is adjustable at least in a direction directed substantially vertical to the window plane of the window pane (2) vertical to the longitudinal extension of the guide rail (1) and is adjustable in direction of the longitudinal extension of the guide rail (1) with respect to the base body (3), wherein the adjusting device (7; 50-53; 50'-55') includes adjusting means (50-53; 50'-55') formed on the adjustable guiding claw (5, 5'), which are translatorily adjustable with respect to the base body (3) both vertically to the longitudinal extension of the guide rail (Y-direction) and in direction of the longitudinal extension of the guide rail (Z-direction), in that a wedge-shaped and/or connecting link guide (52, 53; 52'-55') extending at an angle to the longitudinal extension of the guide rail (1) is provided for the translatory adjustment of the adjusting means (50-53; 50'-55').

2. The carrier according to claim 1, **characterized in that** the adjustable guiding claw (5, 5') is translatorily, in particular linearly, adjustable.

3. The carrier according to claim 1, **characterized in that** the adjustable guiding claw (5, 5') is translatorily, in particular linearly, adjustable in Z-direction of the motor vehicle with superimposed translatory, in particular linear, adjustment in Y-direction of the motor vehicle.

4. The carrier according to at least one of the preceding claims, **characterized in that** a second guiding claw (6) is non-adjustably guided on the guide rail (1).

5. The carrier according to at least one of the preceding claims, **characterized by** two adjustable guiding claws which are connected with at least one adjusting device.

6. The carrier according to claim 5, **characterized in that** the adjustable guiding claws
- are independently adjustable and connected with one adjusting device each, or
- are connected with an adjusting device so as to be adjustable in opposite directions.

7. The carrier according to at least one of the preceding claims, **characterized by** the base body (3) which is guided on the guide rail (1) of the window lifter via the at least two guiding claws (5, 5'; 6) and by means of a holding body (4) connected with the base body (3) for holding the window pane (2).

8. The carrier according to any of the preceding claims, **characterized in that** the adjusting means (50-53; 50'-55') include a guiding claw holder (50, 50') which is connected with the base body (3) or is formed on the base body (3), and a movable guiding claw member (51, 51') translatorily guided in the guiding claw holder (50, 50'), wherein the guiding claw holder (50, 50') preferably includes two guide legs (56, 57; 56', 57') preferably extending parallel to each other and spaced from each other with guides (52; 52'; 54') arranged thereon, and the movable guiding claw member (51, 51') preferably includes an adjusting body (58) with counter-guides (53; 53; 55') engaging in the guides (52; 52'; 54') and slidingly adjustable in the guides (52; 52'; 54').

9. The carrier according to claim 8, **characterized in that**
- the guides and counter-guides are formed as connecting link guides with grooves (52) and webs and with webs (53) and grooves, respectively, which are slidingly guided therein, or
- the guides are configured as box sections (52') formed in the guide legs (56, 57; 56', 57') and extending at an angle to the longitudinal extension of the guide rail (1) and as a guide tongue (54') arranged between the guide legs (56', 57') with a guide surface aligned parallel to the extension of the box sections (52'), and the counter-guides are configured as guide webs engaging in the box sections (52') and protruding from the adjusting body (58') and as a movable guide surface bearing on the guide surface of the guide tongue (54') and sliding along the same upon adjustment of the movable guiding claw member (51'), wherein the guide tongue (54') for example is arranged centrally between and spaced from the guide legs (56; 57').

10. The carrier according to at least one of the preceding claims, **characterized in that** the adjusting device includes a tool holder (70) for a turning tool (8) and an adjusting gear (7) which converts a rotation of the turning tool (8) into a translatory adjusting movement of the adjusting means (50-53; 50'-55').

11. The carrier according to claim 10, **characterized in that** the adjusting gear (7) constitutes a helical gear which includes an adjusting tab (72) connected with the base body (3) or formed in the base body (3) with an internal thread (74) and an adjusting screw (71) adjustable via the tool holder (70), whose external thread (73) is in engagement with the internal thread (74) of the adjusting tab (72) and whose screw shank is provided with a coupling ring (75) which engages in a coupling groove (77) of a coupling claw (76) connected with the movable guiding claw member (51) of the adjustable guiding claw (5).

12. The carrier according to claim 10 or 11, **characterized in that** the tool holder (70) is aligned parallel to the longitudinal extension of the guide rail (1) such that the turning tool (8) can be inserted into the tool holder (70) from the shaft opening or the shaft bottom of the motor vehicle door, wherein the tool holder (70) in particular consists of an internal polygon, into which a turning tool (8) provided with an external polygon engages.

## Revendications

1. Curseur destiné au raccordement d'une vitre (2) sur un lève-glace d'un véhicule automobile, avec
- un corps de base (3),
- des pinces de guidage (6, 5, 5') disposées sur le corps de base (3) et espacées les unes des autres dans le sens longitudinal d'un rail de guidage (1) du lève-glace pour le guidage du curseur sur le rail de guidage (1),
- un logement de vitre (4) relié au corps de base pour le raccordement de la vitre (2) au curseur, la vitre (2) s'étendant à l'état raccordé au curseur le long d'un plan de vitre et
- un dispositif de réglage pour le réglage de la position et/ou de l'orientation de la vitre (2) par rapport au rail de guidage (1),
**caractérisé en ce que**
au moins une pince de guidage (5, 5') peut être déplacée au moins selon une direction perpendiculaire au plan de vitre de la vitre (2) perpendiculairement à l'extension longitudinale du rail de guidage (1) par rapport au corps de base (3), le dispositif de réglage (7 ; 50 - 53 ; 50' - 55') présentant des moyens de réglage (50 - 53 ; 50' - 55') réalisés sur la pince de guidage (5, 5') mobile qui sont déplaçables en translation non seulement perpendiculairement à l'extension longitudinale du rail de guidage (direction Y) mais aussi suivant la direction de l'extension longitudinale du rail de guidage (direction Z) par rapport au corps de base (4), **en ce qu'**un guidage par coin et/ou coulisse (52, 53 ; 52' - 55') s'étendant de manière angulaire par rapport à l'extension longitudinale du rail de guidage (1) est prévu pour le déplacement en translation du moyen de réglage (50 - 53 ; 50' - 55').

2. Curseur selon la revendication 1, **caractérisé en ce que** la pince de guidage (5, 5') mobile peut être déplacée en translation, en particulier linéairement.

3. Curseur selon la revendication 1, **caractérisé en ce que** la pince de guidage (5, 5') mobile peut être déplacée en translation, en particulier linéairement selon la direction Z du véhicule automobile avec un déplacement en translation superposé, en particulier linéaire selon la direction Y du véhicule automobile.

4. Curseur selon au moins l'une quelconque des revendications précédentes, **caractérisé en ce qu'**une seconde pince de guidage (6) est guidée de manière fixe sur le rail de guidage (1).

5. Curseur selon au moins l'une quelconque des revendications précédentes, **caractérisé par** deux pinces de guidage mobiles et reliées à au moins un dispositif de réglage.

6. Curseur selon la revendication 5, **caractérisé en ce que** les pinces de guidage mobiles
- sont déplaçables indépendamment l'une de l'autre et reliées chacune à un dispositif de réglage ou
- sont déplaçables en direction inverse et reliées à un dispositif de réglage.

7. Curseur selon au moins l'une quelconque des revendications précédentes, **caractérisé par** le corps de base (3) qui est guidé par les au moins deux pinces de guidage (5, 5' ; 6) sur le rail de guidage (1) du lève-glace et par un corps de réception (4) relié au corps de base (3) pour la réception de la vitre (2).

8. Curseur selon l'une quelconque des revendications précédentes, **caractérisé en ce que** les moyens de réglage (50 - 53 ; 50' - 55') contiennent un logement de pince de guidage (50, 50') qui est relié au corps de base (3) ou est réalisé sur le corps de base (3) et une partie de pince de guidage (51, 51') mobile, guidée en translation dans le logement de pince de guidage (50, 50'), le logement de pince de guidage (50, 50') présentant de préférence deux branches de guidage (56, 57 ; 56', 57') s'étendant parallèlement et disposées à distance l'une de l'autre avec des guidages (52 ; 52', 54') disposés dessus et la partie de pince de guidage (51, 51') mobile présentant de préférence un corps de réglage (58) avec des guidages antagonistes (53 ; 53', 55') déplaçables par glissement dans les guidages (52, 52', 54') et s'engageant dans ceux-ci.

9. Curseur selon la revendication 8, **caractérisé en ce que**
- les guidages et les guidages antagonistes sont réalisés sous la forme de guidages par coulisse avec des rainures (52) ou des nervures et des nervures (53) ou des rainures guidées par glissement dedans ou
- les guidages sont réalisés sous la forme de profilés en caisson (52') réalisés dans les branches de guidage (56, 57 ; 56', 57'), s'étendant de manière angulaire par rapport à l'extension longitudinale du rail de guidage (1) ainsi qu'une lame de guidage (54') disposée entre les branches de guidage (56', 57') avec une surface de guidage orientée parallèlement au tracé du profil en caisson (52') et les guidages antagonistes sont réalisés sous la forme de nervures de guidage dépassant du corps de déplacement (58'), s'engageant dans le profilé en caisson (52') ainsi qu'une surface de guidage mobile reposant sur la surface de guidage de la lame de guidage (54') et glissant le long de celle-ci lors d'un déplacement de la partie de pince de guidage (51') mobile, la lame de guidage (54') étant disposée par exemple au milieu entre les branches de guidage (56', 57') et à distance de celles-ci.

10. Curseur selon au moins l'une quelconque des revendications précédentes, **caractérisé en ce que** le dispositif de réglage présente un logement d'outil (70) pour un outil de tournage (8) et un mécanisme ajustable (7) qui convertit une rotation de l'outil de tournage (8) en un mouvement de déplacement en translation du moyen de réglage (50 - 53 ; 50' - 55').

11. Curseur selon la revendication 10, **caractérisé en ce que** le mécanisme ajustable (7) est réalisé comme un mécanisme à vis qui présente une languette de réglage (72) reliée au corps de base (3) ou réalisée dans le corps de base (3) avec un filetage intérieur (74) et une vis de réglage (71) déplaçable sur le logement d'outil (70), dont le filetage extérieur (73) est en engagement avec le filet intérieur (74) de la languette de réglage (72) et dont la tige de vis est pourvue d'un anneau de couplage (75) qui s'engage dans une rainure de couplage (77) d'une pince de couplage (76) reliée à la partie de pince de guidage (51) mobile de la pince de guidage mobile (5).

12. Curseur selon la revendication 10 ou 11, **caractérisé en ce que** le logement d'outil (70) est orienté parallèlement à l'extension longitudinale du rail de guidage (1) de telle manière que l'outil de tournage (8) puisse être inséré par l'ouverture de cuvette ou par le fond de cuvette de la porte du véhicule automobile dans le logement d'outil (70), le logement d'outil (70) se composant en particulier d'un polygone intérieur, dans lequel s'engage un outil de tournage (8) pourvu d'un polygone extérieur.
